# DEMANDE DE BREVET EUROPEEN

(11) **EP 3 339 976 A1**
(43) Date de publication de la demande: **27.06.2018**
(21) Numéro de dépôt: 16206572.6
(22) Date de dépôt: 23.12.2016
(51) Int. Cl.: G04B 21/04

(54) **MONTRE MECANIQUE A SONNERIE AVEC CARILLON**

(71) Demandeur: Blancpain SA, 1348 Le Brassus (CH)
(72) Inventeur: Behra, Julien, 39220 Les Rousses (FR); Denden, Mehdi, 39220 Les Rousses (FR); Peter, Julien, 1124 Gollion (CH)
(74) Mandataire: Giraud, Eric

(57) **Abrégé**

Mouvement (200) d'horlogerie avec sonnerie (100) à carillon, sonnant heures et quarts d'heure avec des mélodies différentes, où le mécanisme de sonnerie (100) comporte une surprise des quarts (19) coaxiale et superposée au limaçon des quarts (10), selon une course angulaire limitée par rapport au limaçon des quarts (10), agencée pour assurer la sonnerie en séquence des mélodies des quatre quarts au moment de l'heure pleine, dans la première minute de la nouvelle heure, et comporte encore, dans le plan de la surprise des quarts (19), un sautoir de surprise des quarts (109), agencé pour entraîner et/ou bloquer ladite surprise des quarts (19).

## Description

### Domaine de l'invention

L'invention concerne un mouvement d'horlogerie avec mécanisme de sonnerie avec carillon, sonnant les heures et les quarts d'heure avec des mélodies différentes, ledit mouvement comportant des moyens moteurs agencés pour entraîner au moins un limaçon des quarts, ledit mécanisme de sonnerie comportant :
- un limaçon des heures lequel est porté par une étoile des heures maintenue par un sautoir des heures et positionnée à chaque heure par une goupille des quarts solidaire dudit limaçon des quarts,
- un pignon entraîneur de pièce des quarts entraîné par un rouage de sonnerie, et agencé pour entraîner une pièce des quarts pivotante, dont la course de pivotement est limitée par un palpeur des quarts solidaire de ladite pièce des quarts et qui est agencé pour venir en appui sur ledit limaçon des quarts,
- une pièce des minutes pivotante et dont la course de pivotement est limitée par un palpeur des minutes solidaire de ladite pièce des minutes et qui est agencé pour venir en appui sur un limaçon des minutes entraîné par lesdits moyens moteurs dudit mouvement,
- ladite pièce des quarts comportant un moyen d'entraînement agencé pour entraîner des dents d'entraînement que comporte ladite pièce des minutes,
- une surprise des minutes coaxiale et superposée audit limaçon des minutes, solidaire en rotation dudit limaçon des quarts, et au moins partiellement libre en pivotement par rapport audit limaçon des minutes, coopérant avec un sautoir de surprise des minutes et agencée pour rallonger, juste après le changement des quarts et pendant la première minute, un échelon à zéro minute que comporte ledit limaçon des minutes.

L'invention concerne le domaine des mécanismes de sonnerie, en particulier à carillon, pour la haute horlogerie, en particulier pour des montres.

### Arrière-plan de l'invention

Les mécanismes de sonnerie figurent parmi les complications les plus prisées en haute horlogerie. Leur intégration dans une montre est toujours une performance.

Généralement les mécanismes de grande sonnerie classiques comportent deux timbres, l'un grave « dong » utilisé pour sonner les heures, et combiné avec un timbre plus aiguë « ding » pour sonner chaque quart « ding-dong », ce timbre plus aiguë étant encore utilisable pour sonner les minutes si la montre est équipée pour le faire.

Une grande sonnerie à carillon est conçue pour jouer une courte mélodie à chaque quart d'heure, et à l'heure pleine. Dans les carillons les plus élaborés, une mélodie différente est sonnée pour chaque quart d'heure. Et la mélodie sonnée à l'heure pleine résulte de la mise en séquence des mélodies individuelles des quarts.

Il est difficile de sonner une mélodie à une heure précise. Le mécanisme de surprise permet d'obtenir une meilleure précision quant à l'instant de début de sonnerie. A défaut de sonnerie, il est nécessaire de réaliser un ajustement extrêmement précis des composants, par exemple pour la mise en coopération d'un stylet et d'une encoche : le réglage d'un tel mécanisme est très difficile, et tout choc peut être préjudiciable à ce réglage.

Une alternative peut consister en un dimensionnement supérieur des limaçons, avec modification de leur période temporelle. Mais l'espace disponible, en fonction des autres complications, n'autorise pas toujours un tel agencement.

### Résumé de l'invention

L'invention se propose de créer une alternative de faible encombrement, permettant de déclencher la sonnerie de carillon avec une grande précision, et utilisant le plus possible de composants d'un mécanisme de grande sonnerie classique.

A cet effet, l'invention concerne un mouvement d'horlogerie selon la revendication 1.

L'invention concerne encore une montre, qui est une montre mécanique à sonnerie avec carillon, et comporte un tel mouvement.

L'invention concerne encore une pendule, qui est une pendule mécanique à sonnerie avec carillon, et comporte un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en plan, une partie du mécanisme de sonnerie que comporte le mouvement selon l'invention, avec, en superposition, une pièce des quarts au-dessus d'une pièce des minutes. De façon connue, la pièce des minutes est coplanaire à un limaçon des minutes, qui est prolongeable, pendant la première minute après le déclenchement d'une sonnerie de quart, pour son palpage par le palpeur de la pièces des minutes, par une surprise des minutes agencée dans un plan voisin, où cette surprise des minutes coopère avec un sautoir de surprise des minutes. De façon propre à l'invention, la pièce des quarts est coplanaire à un limaçon des quarts, qui est prolongeable, pendant la première minute après le déclenchement d'une sonnerie de quart, pour son palpage par le palpeur de la pièces des quarts, par une surprise des quarts agencée dans un plan voisin, où cette surprise des quarts coopère avec un sautoir de surprise des quarts. La figure 1 montre la position de l'ensemble à la minute 59, juste avant le déclenchement du carillon pour la sonnerie de l'heure, et le sautoir de surprise des quarts retient la surprise des quarts;
- la figure 2 représente, de façon similaire à la figure 1, le même mécanisme à la minute zéro, dans une position où le sautoir de surprise des quarts est en contact pointe à pointe la surprise des quarts;
- la figure 3 représente, de façon similaire aux figures 1 et 2, le même mécanisme à la minute un, où la pièce des minutes est en appui sur le limaçon des minutes, le mécanisme est alors dans une position où le sautoir de surprise des quarts pousse la surprise des quarts;
- la figure 4 représente, de façon schématisée, et en coupe, un ensemble limaçon qui, dans une variante particulière de l'invention, est un ensemble coaxial, assemblés autour du limaçon des minutes qui est ici pourvu d'une partie arbrée, les composants de l'invention avec lesquels coopèrent les pièces des quarts et des minutes, et les sautoirs de surprise des quarts et des minutes. Cet ensemble limaçon particulier et non limitatif porte ici, depuis son extrémité supérieure vers son extrémité inférieure : une roue de chaussée coopérant avec le mouvement d'horlogerie, la collerette du limaçon des minutes, la surprise des minutes dont est solidaire le limaçon des quarts qui suit, sur lequel pivote la surprise des quarts, arrêtée axialement par un entraîneur d'heures chassé sur le limaçon des quarts, puis un doigt chassé sur la partie tubulaire du limaçon des minutes et faisant arrêt axial du limaçon des quarts, ce doigt servant à verrouiller ou déverrouiller la sonnerie, et enfin une étoile de quatre, chassée sur la partie tubulaire, et qui est agencée pour déclencher la grande sonnerie à chaque quart d'heure ;
- la figure 5 représente, de façon schématisée, et en vue de dessus, l'ensemble limaçon de la figure 4 ;
- la figure 6 représente, de façon schématisée, et en vue de dessus, une partie de l'ensemble limaçon de la figure 4, montrant uniquement le limaçon des minutes, la surprise des minutes, le limaçon des quarts muni d'une lame-ressort dans un logement;
- la figure 7 représente, de façon schématisée, et en plan, le limaçon des minutes ;
- la figure 8 représente, de façon schématisée, et en plan, la surprise des minutes ;
- la figure 9 représente, de façon schématisée, et en plan, le limaçon des quarts ;
- la figure 10 représente, de façon schématisée, et en plan, la surprise des quarts;
- la figure 11 représente, de façon schématisée, et en plan, l'entraîneur des heures ;
- les figures 12 à 20 illustrent, de façon similaire aux figures 1 à 3, la position des différents composants, à la minute 59 aux figures12 à 14, à la minute zéro aux figures15 à 17, et à la minute un aux figures18 à 20,
- où les figures 12, 15, et 18, montrent, à ces trois instants, la coopération entre la pièce des minutes, le limaçon des minutes et la surprise des minutes ;
- où les figures 13, 16, et 19, montrent, à ces trois instants, la coopération entre la pièce des quarts, le limaçon des quarts, le sautoir de surprise des minutes et la et la surprise des minutes. La figure 16 comporte de surcroît la surprise des quarts et le sautoir de surprise des quarts propres à l'invention ;
- où les figures 14, 17, et 20, montrent, à ces trois instants, de façon similaire à la figure 16, la coopération entre la pièce des quarts, le limaçon des quarts, le sautoir de surprise des minutes et la et la surprise des minutes, la surprise des quarts et le sautoir de surprise des quarts. Ces figures montrent encore l'entraîneur des heures agencé pour entraîner, par une goupille qu'il comporte, une étoile des heures de douze ;
- la figure 21 est un schéma-blocs qui représente une montre comportant un mouvement selon l'invention, avec un mécanisme de sonnerie tel qu'illustré ;
- la figure 22 est un schéma-blocs qui représente une pendule comportant un mouvement selon l'invention, avec un mécanisme de sonnerie tel qu'illustré.

### Description détaillée des modes de réalisation préférés

L'invention concerne un mouvement 200 d'horlogerie comportant un mécanisme de sonnerie 100 avec carillon, agencé pour sonner au moins les heures et les quarts d'heure, avec, pour chaque période d'une heure, une mélodie différente pour chaque quart d'heure et pour l'heure entière. Plus particulièrement, ce mécanisme de sonnerie 100 est agencé pour sonner, à l'heure entière, et en séquence, les quatre mélodies différentes sonnées aux quarts d'heure. Plus particulièrement, ce mécanisme de sonnerie 100 est agencé pour sonner d'abord le nombre d'heures, puis les mélodies.

Ce mouvement 200 comporte classiquement des moyens moteurs, qui sont agencés pour entraîner, entre autres, au moins un limaçon des quarts 10.

La présente description ne détaille pas la composition complète du mécanisme de sonnerie, dont l'homme du métier, spécialiste des complications de sonneries d'horlogerie, connaît les détails de fabrication, en particulier au travers de l'ouvrage « Les montres compliquées » par François Lecoultre, Editions horlogères, à Bienne (Suisse), ISBN 2-88175-000-1 pour l'édition française, ou ISBN 2-88175-002-8 pour l'édition allemande, ou ISBN 2-88175-001-X pour l'édition anglaise, et plus particulièrement et non limitativement dans les chapitres « sonneries », « répétition antique », « répétition à quarts moderne », « répétition simplifiée », « répétition des demi-quarts », « répétition demi-quarts Breguet », « répétition cinq minutes », « répétition à minutes », et « grande sonnerie ».

Ce dernier chapitre « grande sonnerie » concerne plus particulièrement le contexte de l'invention, le mécanisme de grande sonnerie sonne les heures et les quarts au moins en passant, sans intervention de l'utilisateur.

Seuls les composants remarquables, nécessaires à la mise en oeuvre de l'invention, sont cités ci-après.

Dans le cas présent, le mécanisme de sonnerie 100 comporte :
- un limaçon des heures 20, lequel est porté par une étoile des heures 22 maintenue par un sautoir des heures 23 et qui est positionnée à chaque heure par une goupille des quarts 29 solidaire du limaçon des quarts 10,
- un pignon entraîneur de pièce des quarts 12 entraîné par un rouage de sonnerie, et agencé pour entraîner une pièce des quarts 13 pivotante, dont la course de pivotement est limitée par un palpeur des quarts 14 solidaire de la pièce des quarts 13 et qui est agencé pour venir en appui sur le limaçon des quarts 10,
- une pièce des minutes 32 pivotante et dont la course de pivotement est limitée par un palpeur des minutes 31 solidaire de la pièce des minutes 32 et qui est agencé pour venir en appui sur un limaçon des minutes 30 entraîné par les moyens moteurs du mouvement 200, la pièce des quarts 13 comportant un moyen d'entraînement agencé pour entraîner des dents d'entraînement 39 que comporte la pièce des minutes 32,
- une surprise des minutes 37 coaxiale et superposée au limaçon des minutes 30, solidaire en rotation du limaçon des quarts 10, et au moins partiellement libre en pivotement par rapport au limaçon des minutes 30, coopérant avec un sautoir de surprise des minutes 38, et agencée pour rallonger, juste après le changement des quarts et pendant la première minute suivant un quart, un échelon à zéro minute que comporte le limaçon des minutes 30.

Selon l'invention, le mécanisme de sonnerie 100 comporte une surprise des quarts 19 coaxiale et superposée au limaçon des quarts 10, et au moins partiellement libre en pivotement selon une course angulaire limitée par rapport au limaçon des quarts 10, qui est agencée pour assurer la sonnerie en séquence des mélodies des quatre quarts au moment de l'heure pleine, dans la première minute de la nouvelle heure. Et le mécanisme de sonnerie 100 comporte encore, dans le plan de la surprise des quarts 19, un sautoir de surprise des quarts 109, qui est agencé pour entraîner et/ou bloquer la surprise des quarts 19.

Ce sautoir de surprise des quarts 109 peut, selon la variante de réalisation, être poussé par un moyen de rappel élastique, notamment un ressort, ou encore être constitué par un tel moyen de rappel élastique.

Dans une variante particulière, le sautoir de surprise des quarts 109 est articulé avec le sautoir de surprise des minutes 38.

Dans une autre variante particulière non illustrée, le sautoir de surprise des quarts 109 forme un ensemble monobloc avec le sautoir de surprise des minutes 38.

Dans une autre encore variante particulière non illustrée, le sautoir de surprise des quarts 109 est articulé avec le sautoir de surprise des minutes 38. On remarque que limaçon des quarts 109 et le sautoir de surprise des minutes 38 sont dans des plans différents, il faut alors rattraper, pour une telle liaison articulée, cet écart de niveau, par exemple par une goupille de commande, et, plus particulièrement, cette liaison articulée comporte une liaison élastique par ressort ou similaire.

Plus particulièrement, la pièce des quarts 13 comporte des premières dents des quarts 15 agencées pour coopérer avec une première levée des quarts pour l'actionnement d'un premier marteau des quarts agencé pour percuter un premier timbre des quarts, et comportant des deuxièmes dents des quarts 105 agencées pour coopérer avec une deuxième levée des quarts pour l'actionnement d'un deuxième marteau des quarts agencé pour percuter un deuxième timbre des quarts, les premières dents de quarts 15 et deuxièmes dents des quarts 105 étant espacées de façon à obtenir une succession de premiers sons et des deuxièmes sons, pour la sonnerie des quarts,

Plus particulièrement, le mécanisme de sonnerie 100 est agencé pour sonner les minutes, la pièce des minutes 32 comporte des dents des minutes 33 qui sont agencées pour coopérer avec une levée des minutes pour l'actionnement d'un marteau des minutes agencé pour percuter un timbre des minutes.

Plus particulièrement, dans le cas d'un mécanisme de grande sonnerie, le mécanisme de sonnerie 100 comporte un barillet de sonnerie, qui est armé par la tige de remontoir que comporte le mouvement 200. Le déclenchement de sonnerie s'effectue par l'intermédiaire d'une bascule de déclenchement qui vient enclencher un rochet de détente engendrant la libération de la pièce des minutes 32, de la pièce des quarts 13, et d'une crémaillère des heures, ces trois composants possédant chacun son propre ressort de rappel. Sachant que le rochet de détente libère ces composants, les ressorts permettent de les plaquer sur leurs limaçons respectifs.

Plus particulièrement, tel que visible sur les figures 4 et 5, le mécanisme de sonnerie 100 comporte un ensemble limaçon 40 qui comporte, montés coaxialement autour d'un même axe D :
- le limaçon des minutes 30 qui comporte une partie tubulaire 301 sur laquelle pivote un premier alésage 113 du limaçon des quarts 10. Ce limaçon des quarts 10 comporte, de part et d'autre d'une collerette des quarts 114 porteuse sur son chant d'une came des quarts 115 :
- d'une part une première portée 111 de centrage d'un alésage 371 de la surprise des minutes 37. Cette surprise des minutes 37 est intercalée entre la collerette des quarts 114 et une collerette des minutes 302 que comporte le limaçon des minutes 30,
- et d'autre part une partie arbrée 112, sur laquelle pivote un alésage 191 de la surprise des quarts 19, laquelle est enfermée entre la collerette des quarts 114 et un entraîneur des heures 28. Cet entraîneur des heures 28 est chassé sur la partie arbrée 112, et solidaire du limaçon des quarts 10, et est agencé pour limiter l'ébat axial de la surprise des quarts 19. Cet entraîneur des heures 28 porte la goupille des quarts 29, parallèle à l'axe D, pour l'entraînement de l'étoile des heures 22.

Plus particulièrement, l'ensemble limaçon 40 comporte encore une roue de chaussée 91, qui est solidaire en rotation du limaçon des minutes 30, entraînée par les moyens moteurs du mouvement 200, et faisant un tour par heure.

Plus particulièrement, l'ensemble limaçon 40 comporte encore un doigt 92 qui est chassé sur la partie tubulaire 301, et qui est agencé pour limiter l'ébat axial du limaçon des quarts 10, et pour verrouiller ou déverrouiller la sonnerie, par coopération avec une bascule que comporte le mécanisme de sonnerie 100, pour libérer les moyens d'entraînement des heures quand arrive l'heure pleine.

Plus particulièrement, l'ensemble limaçon 40 comporte encore une étoile de quatre 93 à quatre dents, chassée sur la partie tubulaire 301, et qui est agencée pour déclencher la grande sonnerie à chaque quart d'heure.

De préférence la surprise des quarts 19 comporte une goupille de limitation de course angulaire, qui est agencée pour coopérer avec un premier logement, circulaire ou oblong, que comporte le limaçon des quarts 10.

De préférence le limaçon des minutes 30 comporte une première goupille d'appui 303, qui est agencée pour coopérer en appui avec une lame-ressort 110 fixée en porte-à-faux sur un ancrage 103 du limaçon des quarts 10. Cet ancrage 103 peut être une brasure, une soudure laser, ou autre. Dans une variante, par exemple en matériau micro-usinable, mis en forme par un procédé « LIGA » ou similaire, le limaçon des quarts 10 peut être monobloc avec la lame-ressort 110 encastrée en 103.

De préférence le limaçon des minutes 30 comporte une deuxième goupille 304 de limitation de course angulaire, qui est agencée pour coopérer avec un deuxième logement 372, circulaire ou oblong, que comporte la surprise des minutes 37.

L'invention concerne encore une montre 1000, qui est une montre mécanique à sonnerie avec carillon, et comporte un tel mouvement 200.

L'invention concerne encore une pendule 2000, qui est une pendule mécanique à sonnerie avec carillon, et comporte un tel mouvement 200.

L'invention permet donc d'assurer un fonctionnement parfait, à l'instant précis, d'une sonnerie de carillon. Ce fonctionnement est obtenu par un assemblage classique, et ne nécessite pas d'ajustement complexe nécessitant un savoir-faire particulier. Le mécanisme de sonnerie selon l'invention est d'un encombrement limité, en particulier dans la variante illustrée d'un ensemble limaçon formant un bloc compact, facile à installer.

L'invention est compatible avec un mécanisme de grande sonnerie comportant encore un mécanisme de répétition minutes pour sonner la sonnerie à la demande, auquel cas le mécanisme sonne d'abord les heures, le suivi des quarts par mélodie du carillon, puis les minutes, lors d'un déclenchement par l'utilisateur.

## Revendications

1. Mouvement (200) d'horlogerie comportant un mécanisme de sonnerie (100) avec carillon, agencé pour sonner au moins les heures et les quarts d'heure, avec, pour chaque période d'une heure, une mélodie différente pour chaque quart d'heure et pour l'heure entière, ledit mouvement (200) comportant des moyens moteurs agencés pour entraîner au moins un limaçon des quarts (10), et ledit mécanisme de sonnerie (100) comportant :
- un limaçon des heures (20) lequel est porté par une étoile des heures (22) maintenue par un sautoir des heures (23) et positionnée à chaque heure par une goupille des quarts (29) solidaire dudit limaçon des quarts (10),
- un pignon entraîneur de pièce des quarts (12) entraîné par un rouage de sonnerie, et agencé pour entraîner une pièce des quarts (13) pivotante, dont la course de pivotement est limitée par un palpeur des quarts (14) solidaire de ladite pièce des quarts (13) et qui est agencé pour venir en appui sur ledit limaçon des quarts (10),
- une pièce des minutes (32) pivotante et dont la course de pivotement est limitée par un palpeur des minutes (31) solidaire de ladite pièce des minutes (32) et qui est agencé pour venir en appui sur un limaçon des minutes (30) entraîné par lesdits moyens moteurs dudit mouvement (200),
- ladite pièce des quarts (13) comportant un moyen d'entraînement agencé pour entraîner des dents d'entraînement (39) que comporte ladite pièce des minutes (32),
- une surprise des minutes (37) coaxiale et superposée audit limaçon des minutes (30), solidaire en rotation dudit limaçon des quarts (10), et au moins partiellement libre en pivotement par rapport audit limaçon des minutes (30), coopérant avec un sautoir de surprise des minutes (38) et agencée pour rallonger, juste après le changement des quarts et pendant la première minute, un échelon à zéro minute que comporte ledit limaçon des minutes (30),
**caractérisé en ce que** ledit mécanisme de sonnerie (100) comporte une surprise des quarts (19) coaxiale et superposée audit limaçon des quarts (10), et au moins partiellement libre en pivotement selon une course angulaire limitée par rapport audit limaçon des quarts (10), agencée pour assurer la sonnerie en séquence des mélodies des quatre quarts au moment de l'heure pleine, dans la première minute de la nouvelle heure, et comporte encore, dans le plan de ladite surprise des quarts (19), un sautoir de surprise des quarts (109), agencé pour entraîner et/ou bloquer ladite surprise des quarts (19).

2. Mouvement (200) selon la revendication 1, **caractérisé en ce que** ledit sautoir de surprise des quarts (109) est indépendant dudit sautoir de surprise des minutes (38).

3. Mouvement (200) selon la revendication 1, **caractérisé en ce que** ledit sautoir de surprise des quarts (109) forme un ensemble monobloc avec ledit sautoir de surprise des minutes (38).

4. Mouvement (200) selon la revendication 1, **caractérisé en ce que** ledit sautoir de surprise des quarts (109) est articulé avec ledit sautoir de surprise des minutes (38).

5. Mouvement (200) selon l'une des revendications 1 à 4, **caractérisé en ce que** ladite pièce des quarts (13) comporte des premières dents des quarts (15) agencées pour coopérer avec une première levée des quarts pour l'actionnement d'un premier marteau des quarts agencé pour percuter un premier timbre des quarts, et comportant des deuxièmes dents des quarts (105) agencées pour coopérer avec une deuxième levée des quarts pour l'actionnement d'un deuxième marteau des quarts agencé pour percuter un deuxième timbre des quarts, lesdites premières dents de quarts (15) et deuxièmes dents des quarts (105) étant espacées de façon à obtenir une succession de premiers sons et des deuxièmes sons, pour la sonnerie des quarts,

6. Mouvement (200) selon l'une des revendications 1 à 5, **caractérisé en ce que** ledit mécanisme de sonnerie (100) est agencé pour sonner les minutes, **en ce que** ladite pièce des minutes (32) comporte des dents des minutes (33) agencées pour coopérer avec une levée des minutes pour l'actionnement d'un marteau des minutes agencé pour percuter un timbre des minutes.

7. Mouvement (200) selon l'une des revendications 1 à 6, **caractérisé en ce que** ledit mécanisme de sonnerie (100) comporte un barillet de sonnerie, qui est armé par une tige de remontoir que comporte ledit mouvement (200), et comporte, pour le déclenchement de sonnerie, une bascule de déclenchement qui vient enclencher un rochet de détente engendrant la libération de ladite pièce des minutes (32), de ladite pièce des quarts (13), et d'une crémaillère des heures, ces trois composants possédant chacun son propre ressort de rappel, agencé pour le plaquer sur son limaçons respectif, lors de sa libération par ledit rochet de détente.

8. Mouvement (200) selon l'une des revendications 1 à 7, **caractérisé en ce que** ledit mécanisme de sonnerie (100) comporte un ensemble limaçon (40) comportant, montés coaxialement autour d'un même axe (D), ledit limaçon des minutes (30) qui comporte une partie tubulaire (301) sur laquelle pivote un premier alésage (113) dudit limaçon des quarts (10), lequel comporte, de part et d'autre d'une collerette des quarts (114) porteuse sur son chant d'une came des quarts (115), d'une part une première portée (111) de centrage d'un alésage (371) de ladite surprise des minutes (37) intercalée entre ladite collerette des quarts (114) et une collerette des minutes (302) que comporte ledit limaçon des minutes (30), et d'autre part une partie arbrée (112), sur laquelle pivote un alésage (191) de ladite surprise des quarts (19), laquelle est enfermée entre ladite collerette des quarts (114) et un entraîneur des heures (28) chassé sur ladite partie arbrée (112) et solidaire dudit limaçon des quarts (10), et agencé pour limiter l'ébat axial de ladite surprise des quarts (19), lequel entraîneur des heures (28) porte ladite goupille des quarts (29) parallèle audit axe (D) pour l'entraînement de ladite étoile des heures (22).

9. Mouvement (200) selon la revendication 8, **caractérisé en ce que** ledit ensemble limaçon (40) comporte encore une roue de chaussée (91) solidaire en rotation dudit limaçon des minutes (30), entraînée par lesdits moyens moteurs dudit mouvement (200), et faisant un tour par heure.

10. Mouvement (200) selon la revendication 8 ou 9, **caractérisé en ce que** ledit ensemble limaçon (40) comporte encore un doigt (92) chassé sur ladite partie tubulaire (301), et agencé pour limiter l'ébat axial dudit limaçon des quarts (10), et pour verrouiller ou déverrouiller la sonnerie, par coopération avec une bascule que comporte ledit mécanisme de sonnerie (100), pour libérer les moyens d'entraînement des heures quand arrive l'heure pleine.

11. Mouvement (200) selon l'une des revendications 8 à 10, **caractérisé en ce que** ledit ensemble limaçon (40) comporte encore une étoile de quatre (93) à quatre dents, chassée sur ladite partie tubulaire (301), et agencée pour déclencher la grande sonnerie à chaque quart d'heure.

12. Mouvement (200) selon l'une des revendications 1 à 11, **caractérisé en ce que** ladite surprise des quarts (19) comporte une goupille de limitation de course angulaire agencée pour coopérer avec un premier logement que comporte ledit limaçon des quarts (10).

13. Mouvement (200) selon l'une des revendications 1 à 12, **caractérisé en ce que** ledit limaçon des minutes (30) comporte une première goupille d'appui (303) agencée pour coopérer en appui avec une lame-ressort (110) fixée en porte-à-faux sur un ancrage (103) dudit limaçon des quarts (10).

14. Mouvement (200) selon l'une des revendications 1 à 13, **caractérisé en ce que** ledit limaçon des minutes (30) comporte une deuxième goupille (304) de limitation de course angulaire agencée pour coopérer avec un deuxième logement (372) que comporte ladite surprise des minutes (37).

15. Montre (1000), **caractérisée en ce que** ladite montre (1000) est une montre mécanique à sonnerie avec carillon, et comporte un mouvement (200) selon l'une des revendications 1 à 14.

16. Pendule (2000), **caractérisée en ce que** ladite pendule (2000) est une pendule mécanique à sonnerie avec carillon, et comporte un mouvement (200) selon l'une des revendications 1 à 14.
